# EUROPÄISCHE PATENTANMELDUNG

(11) **EP 1 323 542 A1**
(43) Veröffentlichungstag der Anmeldung: **02.07.2003**
(21) Anmeldenummer: 01811096.5
(22) Anmeldetag: 14.11.2001
(51) Int. Cl.: B42C 5/04

(54) **Einrichtung zur Bearbeitung des Rückens eines Buchblocks**

(71) Anmelder: Grapha-Holding AG, 6052 Hergiswil (CH)
(72) Erfinder: Graf, Ruedi, 8272 Ermatingen (CH); Brunschwiler, Joel, 8570 Weinfelden (CH)

(57) **Zusammenfassung**

Bei einer Einrichtung (1) zur Bearbeitung des Rückens eines in einer Fördereinrichtung eines Klebebinders eine Einspannvorrichtung (2) bearbeitungsseitig überstehend transportierten Buchblocks (5), der auf dem Förderweg ein auf den Buchblockrücken (6) einwirkendes, umlaufend angetriebenes Bearbeitungswerkzeug (7) passiert, ist für letzteres ein um wenigstens zwei Rollen (8, 9) geführtes, angetriebenes Band (10) vorgesehen, an dem auf den Buchblockrücken (6) einwirkende Bearbeitungselemente angeordnet sind.

## Beschreibung

Die Erfindung bezieht sich auf eine Einrichtung zur Bearbeitung des Rückens eines in einer Fördereinrichtung eines Klebebinders eine Einspannvorrichtung bearbeitungsseitig überstehend transportierten Buchblocks, der auf dem Förderweg ein auf den Buchblockrücken einwirkendes, umlaufend angetriebenes Bearbeitungswerkzeug passiert.
Bei den bekannten Bearbeitungsmethoden werden rotierende Kreismesser oder Schnitzelfräser zum Trennen der Rückenfalze vom Buchblock und zum Aufrauhen des Buchblockrückens benutzt. Zum Aufrauhen eines Buchblockrückens werden auch Walzen mit einem Karborundumbelag eingesetzt. Für eine staubfreie Oberfläche sorgt beispielsweise eine nach der spanenden Bearbeitung benutzte Ringbürste als Bearbeitungswerkzeug.
Die WO 91/06435 beschreibt ein Verfahren und eine Vorrichtung zur Bearbeitung von Buchblockrücken durch Aufrauhen, Kerben, Schneiden oder Bürsten mittels zwei gegenläufig rotierenden Bearbeitungswerkzeugen, deren Bearbeitungskreise sich überschneiden.

Die EP 0 538 198 A1 vermittelt ein rotierend antreibbares Fräswerkzeug, das am Umfang einen aus Messern gebildeter Schneidkranz aufweist, dem ein überhöhter Schneidkranz geringeren Durchmessers zugeordnet ist.

Die Strapazierbarkeit und Dauerhaftigkeit eines Buchrückens hängt in hohem Mass von der Oberfläche eines zu beleimenden Buchblockrückens ab. Deshalb sind dazu verschiedene Bearbeitungsmethoden und -werkzeuge bekannt, die in einem Klebebinder angewendet werden, deren Einsatz zu einer Vergrösserung der zu beleimenden Blattkantenoberfläche führen soll.
Der enorme Kraftbedarf zum Betrieb der bekannten Bearbeitungswerkzeuge wird auch auf den Klebebinder übertragen und kann zu einer ungenauen Oberfläche führen, die eine ungenügende Beleimung des Buchblockrückens bewirkt.

Deshalb kann es bedeutungsvoll sein, dass die Bearbeitungskräfte in einer gewissen Regelmässigkeit appliziert werden.

Aufgabe der vorliegenden Erfindung ist es deshalb, eine Einrichtung der eingangs beschriebenen Art derart weiterauszugestalten, dass eine einfache bauliche Ausführung entsteht, mit der die erwähnten Mängel weitgehend behoben werden, die ein einfaches Abführen der Späne gestattet, weniger Wärme entwickelt und/oder einen geringeren Platzbedarf erfordert.

Erfindungsgemäss wird diese Aufgabe dadurch gelöst, dass das Bearbeitungswerkzeug ein um wenigstens zwei Rollen geführtes, angetriebenes Band aufweist, an dem auf den Buchblockrücken einwirkende Bearbeitungselemente angeordnet sind.
Dadurch können die eingangs erwähnten Nachteile einer gattungsgemässen Einrichtung weitestgehend behoben werden.

Es ist vorteilhaft, wenn jeweils ein auf den Buchblockrücken einwirkende Bandabschnitt etwa rechtwinklig zur Förderrichtung F des Buchblocks angeordnet bzw. angetrieben ist.

Zur Erzielung einer differenzierten Wirkung können der auf den Buchblock einwirkende Bandabschnitt und die Förderrichtung F eines Buchblocks einen spitzen Winkel α bilden, d.h., es entsteht eine Bewegungs- oder Antriebskomponente des Bandabschnittes in oder entgegen der Förderbewegung eines Buchblocks.

Zur Bearbeitung eines Buchblockrückens kann eine flache Seite des Bandabschnittes dem Buchblockrücken zugewandt sein.

Alternativ kann auch eine Stirnseite des Bandabschnittes und/oder eine flache Seite des Bandabschnittes dem Buchblockrücken zur Bearbeitung zugewandt sein.

Vorzugsweise können für einen störungsfreien Einlauf des Buchblocks in die Bearbeitungszone die flache Seite des Bandabschnittes und der Buchblockrücken in Förderrichtung F betrachtet einen spitzen Winkel β bilden, der auch durch eine Verstellbarkeit der Lage des Bandes erreicht werden kann.

Zur Erzielung einer regelmässigen Einwirkung des Bandes/der Bänder auf den Buchblockrücken kann der Bandabschnitt wenigstens einseitig an einer flachen Seite geführt resp. abgestützt werden.

Es können mehrere Bänder in Förderrichtung F der Buchblocks hintereinander angeordnet sein.

Oder bei einer Bearbeitung der Buchblocks durch die Stirnseite eines Bandes kann letzteres zur Bildung mehrerer Bandabschnitte um 180° umgelenkt werden.

Die Geschwindigkeit eines Bandes kann vorteilhaft verändert werden. Die unterschiedlichen Bearbeitungselemente können sowohl flachseitig als auch stirnseitig, je nach Lage und Nutzung des Bandabschnittes an einem Band befestigt sein.

Nachfolgend wird die Erfindung unter Bezugnahme auf die Zeichnung, auf die bezüglich aller in der Beschreibung nicht näher erwähnten Einzelheiten verwiesen wird, anhand mehrerer Ausführungsbeispiele erläutert. In der Zeichnung zeigen:
- Fig. 1: eine auszugsweise Darstellung eines Klebebinder mit der erfindungsgemässen Einrichtung,
- Fig. 2: eine Draufsicht auf Fig. 1,
- Fig. 3: eine Seitenansicht nach Fig. 1,
- Fig. 4: eine auszugsweise Darstellung eines Klebebinders mit einer alternativen Ausführung der erfindungsgemässen Einrichtung,
- Fig. 5: einen Querschnitt durch eine Einspannvorrichtung für die Buchblocks in einem Klebebinder mit einer erfindungsgemässen Einrichtung,
- Fig. 6: eine Draufsicht einer auszugsweisen Darstellung einer alternativen Ausführung der erfindungsgemässen Einrichtung,
- Fig. 7: eine Draufsicht einer auszugsweisen Darstellung einer weiteren Ausführung der erfindungsgemässen Einrichtung,
- Fig. 8: eine Ausführungsform der erfindungsgemässen Einrichtung,
- Fig. 9: eine weitere Ausführungsform der erfindungsgemässen Einrichtung,
- Fig. 10: eine alternative Anordnungsweise der Ausführungsform gemäss Fig. 9 und
- Fig. 11: eine erfindungsgemässe Einrichtung mit einer Absaugvorrichtung für Späne und Staub.

Fig. 1 zeigt auszugsweise drei umlaufende Einspannvorrichtungen 2 an einer Fördereinrichtung eines Klebebinders, die jeweils eine hintere 3 und eine vordere 4 Einspannbacke aufweisen, zwischen denen ein aus mehreren Blättern gebildeter Buchblock 5 eingespannt ist und in Förderrichtung F transportiert wird, wobei der Rücken 6 des Buchblocks 5 zur Bearbeitung nach unten gerichtet um einige Millimeter aus der Einspannvorrichtung 2 heraussteht, was auch mit Aushang bezeichnet wird. Der Aushang besteht vornehmlich aus gefalzten Kanten von Druckbogen, die vor dem Beleimen überfräst und nachbehandelt werden. So wie dargestellt, weist die in Förderrichtung F letzte der drei Einspannvorrichtungen 2 einen befrästen Aushang auf, der anschliessend an der Stirnseite bzw. an dem Rücken der entstehenden Buchblocks durch die Einrichtung 1 aufgerauht, geschliffen resp. nachbearbeitet wird. Dieser Bearbeitungsvorgang erfolgt durch ein Bearbeitungswerkzeug 7, das ein um wenigstens zwei Rollen 8, 9 geführtes, durch Rolle 9 angetriebenes endloses Band 10 aufweist, an dem dem Buchblockrücken 6 zugewandten flachen Aussenseite nicht ersichtliche Bearbeitungselemente angeordnet sind. Als Band 10 kann ein flacher oder verzahnter Riemen, eine Kette oder Keilriemen verwendet werden.

Der auf den Buchblockrücken 6 einwirkende obere Trum 11 des Bandes 10, siehe Fig. 2, ist in einem spitzen Winkel α schräg zur Förderrichtung F der Buchblöcke 2 ausgerichtet und erzeugt so, entsprechend seiner Laufrichtung X oder X' eine zur Förderrichtung F entgegengesetzte oder in Förderrichtung F gerichtete parallele Bewegungskomponente, d.h., dass das Band 10 wahlweise in die eine oder andere Laufrichtung versetzt werden kann.

Auch der Winkel α kann verändert werden und damit die Wirkung des Bandes 10 am Buchblockrücken. In Fig. 2 ist mit strichpunktierter Linie auch eine rechtwinklige Anordnungsweise des Bandes 10 dargestellt.

Die Fig. 3 zeigt ein entgegen der Förderrichtung F abgekipptes Band 10, das gegenüber dem Buchblockrücken 6 einen flachen spitzen Winkel β einnimmt. Dadurch sollen ein schonendes resp. störungsfreies Einfahren eines Buchblocks in den Bearbeitungsbereich und mit der vorderen Seitenkante des Bandes 10 ein wirkungsvolles Aufrauhen erzielt werden.

Fig. 4 zeigt die Einrichtung mit einem um vertikale Achsen umlaufenden Band 10, bei dem jeweils auf einem Bandabschnitt die Stirnseite den Bearbeitungseffekt am Buchblockrücken 6 auslöst. Hierzu ist die Stirnseite mit Bearbeitungselementen ausgebildet.
Selbstverständlich ist die Einrichtung 1 zur variablen Bearbeitungstiefe höhenverstellbar ausgebildet; ebenso ist die Umlaufgeschwindigkeit eines Bandes variabel.

In Fig. 5 ist eine Einrichtung 1 veranschaulicht, bei der das Band 10 im Bearbeitungsbereich unter dem Buchblock 5 auf einer Auflage 12 an der Bandinnenseite stützend geführt ist. Dadurch kann die Bearbeitungsgenauigkeit und Effektivität begünstigt werden. Die Auflage 12 kann in der Höhe verstellt werden, sodass ein Heranfahren an den Buchblockrücken 6 möglich ist und damit verbunden eine schonende Bearbeitung.

Fig. 6 zeigt eine Ausführung der Einrichtung 1 mit zwei um vertikale Achsen umlaufenden, quer zur Förderrichtung F angetriebenen, stehenden Bändern 10, die in Förderrichtung F betrachtet hintereinander angeordnet sind und deren den Buchblöcken 5 zugewandte Stirnseiten die Bearbeitungselemente aufweisen. Um die Einbaumasse kurz zu halten, ist jeweils ein Trum eines umlaufenden Bandes 10 um Umlenkrollen 13 geführt, sodass sich der Abstand zwischen den Trums verringert. Wie schon in Fig. 4, kann auch bei dieser Ausführung durch die Gegenläufigkeit zweier Trums eines Bandes 10 ein zweifacher Nutzen erzielt werden. Durch leichtes Kippen der Bänder 10 entgegen der Fördereinrichtung F der Buchblocks 5 kann der in Förderrichtung F vordere Trum zur Nachbearbeitung in Gegenrichtung benutzt werden.

Fig. 7 vermittelt eine Ausführung mit einem ähnlichen Effekt wie die Ausführung in Fig. 6, mit dem Unterschied, dass ein Band 10 nach Umlaufen zweier Vertikalachsen zweimal um 180° umgelenkt wird, sodass vier Trums jeweils einen auf die Buchblockrücken 6 einwirkenden Bandabschnitt bilden. Hierzu sind zwei Umlenkrollen 14 erforderlich, mit denen zwei 180°-Schlaufen 15 am Band 10 gebildet werden.

In Fig. 8 ist ein umlaufendes Band 10 dargestellt, das an der flachen Aussenseite mit abstehenden Bearbeitungselementen 16 versehen ist. Diese als Stifte erscheinenden Bearbeitungselemente können ein Kerben, eine fragmentartige Oberfläche, des Buchblockrückens oder ein Auffächern der Blattkanten bewirken, sodass eine grössere Oberfläche zur Beleimung entsteht, oder in Form von Bürstelementen für die Staubentfernung eingesetzt werden.

Bei der Ausführung nach Fig. 9 ist das um horizontale Achsen rotierende Band 10 an der Stirnseite mit Schneidklingen 17 ausgerüstet, deren Schneidkanten etwa senkrecht oder schräg zur Förderrichtung F verlaufend schneidwirksam sind. Nicht unbedeutend ist, dass die dem Buchblockrücken zugewandte Schneidklingenoberfläche und die Aussenseite des Bandes 10 keine Stufe bilden, so dass der beschnittene Buchblock 5 das Band 10 ungehindert passieren kann.

In Fig. 10 läuft das Band 10 von Fig. 9 um senkrechte Achsen um und bearbeitet den Buchblockrücken 6 durch zwei gegenläufige Trums, die an einer gemeinsamen Stirnseite des Bandes 10 vorstehende Schneidklingen 17 oder andere Bearbeitungselemente 16 aufweisen.
Die erfindungsgemässe Einrichtung 1 kann als Fräswerkzeug, Kerbwerkzeug, Schleifwerkzeug oder Bürstenwerkzeug zur Bearbeitung von Buchblockrücken ausgebildet sein.

In Fig. 11 ist eine Einrichtung 1 von einem Gehäuse umgeben, das zum Absaugen der Bearbeitungsrückstände mit einer Vakuumquelle verbunden ist. Innerhalb des Gehäuses 18 sind Rollen 8, 9, 19 zur Führung des umlaufenden Bandes 10 angeordnet, von denen die Antriebsrolle 9 auf einer Welle 20 eines Elektromotors 21 sitzt. Motor 21 und Gehäuse 18 sind mit einem Maschinengestell eines nicht dargestellten Klebebinders verbunden. Die zwischen den Rollen 8 und 9 angeordnete Rolle 19 dient der Führung des Bandes 10 im Bearbeitungsbereich der vorbeigeführten Buchblocks. Unterhalb des Bandes 10 ist zu dessen Abstützung eine Führungsplatte 22 angeordnet, auf der das Band 10 gleitend aufliegt. Die Bahnbreite der geförderten Buchblocks wird durch zwei seitliche, im Abstand der Buchblöcke angeordnete Führungselemente 23, 24 bestimmt, von denen die eine 23 zur Aenderung der Bahnbreite quer zur Förderrichtung F der Buchblocks verstellbar ausgebildet ist. Im Interesse einer Zugänglichkeit des Bearbeitungsbereichs ist das Gehäuse 18 mit einer durch einen Deckel (nicht ersichtlich) verschliessbaren Gehäuseöffnung 25 ausgebildet.

## Patentansprüche

1. Einrichtung (1) zur Bearbeitung des Rückens (6) eines in einer Fördereinrichtung eines Klebebinders eine Einspannvorrichtung (2) bearbeitungsseitig überstehend transportierten Buchblocks (5), der auf dem Förderweg ein auf den Buchblockrücken (6) einwirkendes, umlaufend angetriebenes Bearbeitungswerkzeug (7) passiert, **dadurch gekennzeichnet, dass** das Bearbeitungswerkzeug (7) ein um wenigstens zwei Rollen (8, 9) geführtes, angetriebenes Band (10) aufweist, an dem auf den Buchblockrücken (6) einwirkende Bearbeitungselemente (16) angeordnet sind.

2. Einrichtung nach Anspruch 1, **dadurch gekennzeichnet, dass** ein auf den Buchblockrücken (6) einwirkender Bandabschnitt etwa rechtwinklig zur Förderrichtung (F) des Buchblocks (5) angeordnet ist.

3. Einrichtung nach Anspruch 1, **dadurch gekennzeichnet, dass** ein auf den Buchblockrücken (6) einwirkender Bandabschnitt und die Förderrichtung (F) eines Buchblocks (5) einen spitzen Winkel α bilden.

4. Einrichtung nach Anspruch 3, **dadurch gekennzeichnet, dass** die Antriebsrichtung des Bandabschnittes eine der Förderrichtung (F) des Buchblocks (5) entgegenwirkende Antriebskomponente bildet.

5. Einrichtung nach einem der Ansprüche 1 bis 4, **dadurch gekennzeichnet, dass** die flache Seite des Bandabschnittes dem Buchblockrücken (5) zugewandt ist.

6. Einrichtung nach einem der Ansprüche 1 bis 4, **dadurch gekennzeichnet, dass** eine Stirnseite des Bandabschnittes dem Buchblockrücken (6) zugewandt ist.

7. Einrichtung nach Anspruch 5, **dadurch gekennzeichnet, dass** die flache Seite des Bandabschnittes und der Buchblockrücken (6) in Förderrichtung (F) einen spitzen Winkel β bilden.

8. Einrichtung nach einem der Ansprüche 1 bis 7, **dadurch gekennzeichnet, dass** der Bandabschnitt an den flachen Seiten geführt ist.

9. Einrichtung nach Anspruch 8, **dadurch gekennzeichnet, dass** der Bandabschnitt wenigstens einseitig auf einer Auflage (12) geführt ist.

10. Einrichtung nach einem der Ansprüche 1 bis 9, **dadurch gekennzeichnet, dass** mehrere Bänder (10) in Förderrichtung (F) der Buchblocks (5) hintereinander angeordnet sind.

11. Einrichtung nach Anspruch 6, **dadurch gekennzeichnet, dass** das Band (10) zur Bildung mehrerer auf den Buchblockrücken (6) einwirkender Bandabschnitte wenigstens einmal um 180° umgelenkt ist.

12. Einrichtung nach einem der Ansprüche 1 bis 11, **dadurch gekennzeichnet, dass** die Bearbeitungselemente (16) flach- oder stirnseitig an dem Band (10) befestigt sind.

13. Einrichtung nach einem der Ansprüche 1 bis 12, **dadurch gekennzeichnet, dass** die Bearbeitungselemente (16) durch Schleifmittel ausgebildet sind.

14. Einrichtung nach Anspruch 13, **dadurch gekennzeichnet, dass** das Schleifmittel über die Breite eines Bandes (10) eine unterschiedliche Kornstärke aufweist.

15. Einrichtung nach Anspruch 13, **dadurch gekennzeichnet, dass** als Bearbeitungselemente (16) vorstehende Klingen (17) und/oder Stifte vorgesehen sind.

16. Einrichtung nach Anspruch 15, **dadurch gekennzeichnet, dass** die Klingen (17) und/oder Stifte flach- oder stirnseitig an dem Band (10) befestigt sind.

17. Einrichtung nach Anspruch 13, **dadurch gekennzeichnet, dass** die Bearbeitungselemente (16) als Bürste wirkende Borsten an einem Band (10) befestigt sind.
